# EUROPÄISCHE PATENTSCHRIFT

(11) **EP 3 252 375 B1**
(45) Veröffentlichungstag und Bekanntmachung des Hinweises auf die Patenterteilung: **31.08.2022**
(21) Anmeldenummer: 17172310.9
(22) Anmeldetag: 22.05.2017
(51) Int. Cl.: F22B 21/36, F22B 37/22

(54) **KESSELANLAGE, VERFAHREN ZUM BETREIBEN EINER KESSELANLAGE UND VERWENDUNG EINER KESSELANLAGE**
BOILER PLANT, METHOD FOR OPERATING A BOILER PLANT AND USE OF A BOILER PLANT
CHAUDIÈRE, SON PROCÉDÉ DE FONCTIONNEMENT ET D'UTILISATION

(30) Priorität: 25.05.2016 DE 102016109631
(43) Veröffentlichungstag der Anmeldung: 06.12.2017
(73) Patentinhaber: ERK Eckrohrkessel GmbH, 12435 Berlin (DE)
(72) Erfinder: VISCUSO, Luca, 12437 Berlin (DE)
(74) Vertreter: Schulz Junghans Patentanwälte PartGmbB

(56) Entgegenhaltungen:
- DE-C- 975 718
- FR-A- 621 429
- US-A- 4 262 637

## Beschreibung

Die Erfindung betrifft eine Kesselanlage mit wenigstens zwei Obertrommeln, die auch als Schnellstartkessel bezeichnet wird.

Im sich derzeit wandelnden Energiemarkt wird die flexible Bereitstellung von Energieerzeugungskapazitäten immer relevanter und Kesselanlagen müssen an diese Bedingungen angepasst werden. Wesentliche Beschränkungen für regelmäßiges schnelles Anfahren von Kesselanlagen bzw. die schnelle Lastwechselfähigkeit sind dickwandige Bauteile wie Trommel und Sammler. Die Wandstärken werden vom Betriebsdruck bestimmt und hohe Drücke sind erforderlich, um Wirkungsgrade zu optimieren. Dickwandige Bauteile müssen aufgrund auftretender Thermospannungen langsam aufgeheizt werden und dies steht im direkten Widerspruch zum schnellen Anfahren und Lastwechsel. Zwangsdurchlaufkessel besitzen aufgrund ihres Aufbaus keine Trommel, dafür aber dickwandige Sammler, allerdings kommen derartige Anlagen fast ausschließlich in Großkraftwerken mit überkritischen Dampfparametern zum Einsatz. Bei unterkritischen Anwendungen, z. B. Industrietechnik, dezentrale Energieerzeugungsanlagen, Gasturbinenkraftwerke mit Abhitzekesseln und Kraftwerke bis ca. 350 MW, ist der Einsatz von Naturumlauf und Zwangsumlaufkesseln dominant und diese verfügen bei hohen Drücken über dickwandige Trommel- und Sammlerbauteile.

Die DE 971 951 B beschreibt einen Kessel mit zwei Obertrommeln. Dieser umfasst zwei getrennte Systeme, die beiden Trommeln sind also in zwei getrennten Wasserkreisläufen eingesetzt. Die Dokumente FR 621 429 A, US 4 262 637 A, DE 975 718 C offenbaren auch eine Kesselanlage mit zwei Obertrommeln.

### Beschreibung der Erfindung:

Anspruch 1 beschreibt eine Kesselanlage gemäß der Erfindung. Die Erfindung betrifft eine Kesselanlage zur Erhitzung eines Mediums, insbesondere Naturumlauf- oder Zwangsumlaufkessel oder Abhitzekessel, besonders bevorzugt Eckrohrkessel, umfassend Fallrohre, Sammler, Verteiler und Steigrohre, die zumindest einen Teil eines Kreislaufs eines zu erwärmenden Mediums ausbilden, wobei an den Kreislauf wenigstens zwei Trommeln für eine Trennung des Wasser-Dampf-Gemisches in Dampf und Wasser angeschlossen sind.

Die Erfindung bezieht sich insbesondere auf Natur- und Zwangsumlaufkessel mit Feuerung von Feststoffen und/oder flüssigen und/oder gasförmigen Brennstoffen sowie auf Abhitzekesselanlagen mit einer oder mehreren Druckstufen.

Um Wandstärken zu minimieren schlägt diese Erfindung die Verteilung des Trommelvolumens auf wenigstens 2 Obertrommeln vor.

Bevorzugt handelt es sich um ein Zweitrommelsystem, das insbesondere zur Erhitzung von Wasser zwecks Erzeugung von Heißwasser und/ oder Wasserdampf dient.

In einem Eckrohrkessel wird der Kesseldruckkörper von einem stabilen, rechteckig angeordneten Rahmenwerk aus Fallrohren, Sammlern und Verteilern gebildet. Die beiden letzteren sind mit rauchgasdichten Rohrwänden verschweißt, wodurch ein in sich geschlossener Rohrkörper gebildet wird. Dieser trägt sich selbst und sämtliche eingeschweißte oder gesondert aufgelagerte Heizflächen. Die Last wird über vier Fallrohre an den Ecken ggf. auch über zusätzliche Fallrohre an den Seiten auf Fundamente abgetragen. Die Trennung des Wasser-Dampf-Gemischs erfolgt bereits in Vorabscheidern, außerhalb der Trommel. Von dort gelangt der Dampf durch Überströmrohre zur Trommel und das Wasser-Dampf-Gemisch strömt durch Vorabscheider direkt zur Trommel. Restliches Wasser gelangt unter Umgehung der Trommel über die Rücklaufrohre nach unten zum Verteiler.

Es wird in einem Kessel ein definiertes Volumen benötigt, um Dampf abzuscheiden. In einem Eckrohrkessel ist es möglich, dieses Volumen auf mehrere kleine Volumina zu verteilen und nicht als ein großes Volumen auszuführen. Dieses Volumen wird auf die wenigstens zwei angeordneten Trommeln aufgeteilt, die in strömungstechnischer Verbindung stehen.

Es können mehr als zwei Trommeln angeordnet sein, bis hin zu beliebig vielen Trommeln. In diesem Fall können konfektionierte Rohre die Funktion der Trommel übernehmen, so dass eine "Polytrommel" entsteht. Es sind viele Stellen vorhanden, an denen der Dampf vom Wasser getrennt wird, wie beispielsweise die Seitenwand von Sammlern.

Im erfindungsgemäßen System liegt insbesondere in den beiden bzw. allen Trommeln der gleichen Druck an und alle sind Trommeln an den gleichen Wasserkreislauf angeschlossen. Aufgrund der wasser- und dampfseitigen Verbindung haben beide bzw. alle Trommeln den gleichen Druck und sind an die gleiche Druckstufe angeschlossen.

Erfindungsgemäß ist das Verhältnis von Durchmesser D zu Wandstärke s der Trommel: D/s ≥ 15. Bevorzugt ist D/s ≥ 18. In einer Ausgestaltung der Erfindung ist D/s 20 bis 22.

Vorzugweise hat wenigstens eine der Trommeln eine Sammler-Funktion.

Das heißt, dass wenigstens ein Gemischsammler als Trommel ausgebildet ist. Dabei kann der Gemischsammler mit einem vorderem und einem hinterem Ablauf ausgeführt sein. Die Dampfentnahme aus dem Gemischsammler kann in einem Dampfsammler erfolgen. Es sind vorzugsweise mehrere Sammler angeordnet, deren Wanddicke im Vergleich zur herkömmlichen Trommel reduziert ist. Wenn mehrere Gemischsammler als Trommel ausgeführt sind, kann gegebenenfalls auf die Anordnung einer konventionellen Trommel verzichtet werden. In diesem Fall ergibt sich ein trommelloser Eckrohrkessel, in dem in den mehreren als Trommeln ausgestalteten Gemischsammlern das Volumen zur Dampf-WasserTrennung zur Verfügung gestellt wird.

Erfindungsgemäß sind die Trommeln im Hochdruckteil der Kesselanlage angeordnet, d. h. in einem Teil der Anlage, der für einen Betrieb über 40 bar ausgestaltet ist.

Es ist allerdings nicht ausgeschlossen, dass die erfindungsgemäß ausgestalteten Trommeln auch im Niederdruckbereich angeordnet sind. Die Anordnung in unterschiedlichen Druckstufen ist ebenfalls möglich.

Erfindungsgemäß beträgt der Durchmesser D der Trommeln in Bezug zur Länge L der Trommeln: D/L = 0,03 bis 0,5, insbesondere 0,05 bis 0,3.

Vorzugsweise beträgt der Durchmesser D der Trommeln in Bezug zur Länge L der Trommeln: D/L = 0,1 bis 0,2.

Die Erfindung betrifft weiterhin ein Verfahren zum Betreiben einer erfindungsgemäßen Kesselanlage, bei der Wärme in der Kesselanlage erzeugt wird und auf ein Medium, insbesondere Wasser, im Kreislauf übertragen wird und eine Trennung des Wasser-Dampf-Gemisches in Dampf und Wasser in beiden Trommeln durchgeführt wird.

Die Erfindung betrifft weiterhin die Verwendung einer erfindungsgemäßen Kesselanlage zur Erzeugung von Wärme und zur Übertragung der Wärme auf ein Medium, insbesondere auf Wasser.

Der Hauptvorteil der erfindungsgemäßen Volumenaufteilung liegt in der Reduzierung des Trommeldurchmessers und demzufolge der Trommelwandstärke. Ein weiterer Vorteil des Systems ist das reduzierte Kesselgewicht, da zwei Obertrommeln aufgrund der jeweils geringeren Wandstärke leichter sind als eine große Trommel. Zusätzlich verbessern die zwei Obertrommeln die Absinkzeiten, d. h. gleiche Absinkzeit (Zeit zwischen maximalem und minimalem Wasserstand in der Trommel) bei kleinerem Trommeldurchmesser und Trommelwandstärke.

Es können unter Umständen leichter konventionelle, konfektionierte Rohre verwendet werden, die wesentlich einfacher und günstiger herzustellen und einzubauen sind. Es kann gegebenenfalls auf geschweißte Trommeln verzichtet werden, was Kosten und Aufwand reduziert. Geschweißte Trommeln sind durch ihre Größe und die notwendige Stabilität schwer und aufwändig in der Herstellung, außerdem müssen hohe Anforderungen bezüglich Statik und Druckstabilität erfüllt werden.

Es ist eine geringe absolute Wanddicke möglich, was ein rasches hoch- und runterfahren in kurzen Zeiten bis hin zu 1 Minute ermöglicht, da die entstehenden Thermospannungen in den Rohren durch die geringeren Wanddicken wesentlich geringer sind als in dickwandigen Trommeln. Die Wanddicke hängt dabei vom äußeren Durchmesser ab.

Ein rasches hoch- und runterfahren ist insbesondere in Gas- und Dampfprozessen sowie bei der Nutzung von Solarthermie entscheidend, da rasche Lastwechsel auftreten.

Es findet eine bessere und schnellere Dampfabtrennung statt, da die absolute Höhe des Wasserstandes der Wasserphase niedriger ist, aus der der Dampf abzuscheiden ist.

Pumpeneinsatz kann demzufolge gemindert werden.

### Figurenbeschreibung:

Die Figuren 1 und 2 zeigen konventionelle Ausführungen von Eckrohrkesseln als Stand der Technik. Es ist ersichtlich, dass unterschiedliche Trommelgrößen möglich sind.

Die Eckrohrkessel umfassen jeweils eine Trommel 1 sowie mehrere Fallrohre 2. An der oberen Seite umfassen sie ein Überströmrohr 3 und Gemischsammler 4 und an der unteren Seite Verteiler 5.

Figur 3 zeigt einen erfindungsgemäßen Eckrohrkessel mit zwei obenliegenden Trommeln 1. Diese sind strömungstechnisch miteinander verbunden und im gleichen Wasser-Dampf-Kreislauf angeordnet. Es wird ersichtlich, dass die beiden Trommeln 1 dasselbe Volumen zur Verfügung stellen wie die große Trommel 1 aus Fig. 2, dabei aber mit geringeren Wandstärken auskommen. Weiterhin ist das Gewicht der Trommeln 1 hier reduziert und beträgt nur 148,2 t im Vergleich zur Ausführung in Fig. 2 mit 161,7 t.

Fig. 4 zeigt einen erfindungsgemäßen Eckrohrkessel in perspektivischer Ansicht. Oben links, im Hochdruckteil, sind zwei Trommeln 1 sichtbar, während oben rechts, im Niederdruckteil, nur eine 1 Trommel angeordnet ist.

Auch die in den Figuren 3 und 4 dargestellten Eckrohrkessel umfassen mehrere Fallrohre 2. An der oberen Seite umfassen sie ein Überströmrohr 3 und Gemischsammler 4 und an der unteren Seite Verteiler 5. im Unterschied zu herkömmlichen Eckrohrkesseln weisen Sie jedoch an der Oberseite zwei Trommeln 1 auf.

### Bezugszeichenliste

- 1: Trommel
- 2: Fallrohr
- 3: Überströmrohr
- 4: Gemischsammler
- 5: Verteiler

## Patentansprüche

1. Kesselanlage zur Erhitzung eines Mediums, insbesondere Naturumlauf- oder Zwangsumlaufkessel oder Abhitzekessel, besonders bevorzugt Eckrohrkessel, umfassend Fallrohre, Sammler, Verteiler und Steigrohre, die zumindest einen Teil eines Kreislaufs eines zu erwärmenden Mediums ausbilden, wobei an den Kreislauf wenigstens zwei Trommeln (1) für eine Trennung des Wasser-Dampf-Gemisches in Dampf und Wasser angeschlossen sind, **dadurch gekennzeichnet, dass** das Verhältnis von Durchmesser D zu Wandstärke s der Trommel ist: D/s ≥15, wobei die Trommeln (1) im Hochdruckteil der Kesselanlage angeordnet sind, d. h. in einem Teil der Anlage, der für einen Betrieb über 40 bar ausgestaltet ist, und dass der Durchmesser D der Trommeln in Bezug zur Länge L der Trommeln beträgt: D/L = 0,03 bis 0,5, insbesondere 0,05 bis 0,3.

2. Kesselanlage nach einem der vorhergehenden Ansprüche, wobei wenigstens eine der Trommeln (1) eine Sammler-Funktion hat.

3. Verfahren zum Betreiben einer Kesselanlage nach einem der Ansprüche 1 und 2, bei der Wärme in der Kesselanlage erzeugt wird und auf ein Medium, insbesondere Wasser, im Kreislauf übertragen wird und eine Trennung des Wasser-Dampf-Gemisches in Dampf und Wasser in beiden Trommeln (1) durchgeführt wird.

4. Verwendung einer Kesselanlage nach einem der Ansprüche 1 und 2 zur Erzeugung von Wärme und Übertragung auf ein Medium, insbesondere auf Wasser.

## Claims

1. A boiler plant for heating a medium, in particular a natural circulation or forced circulation boiler or waste heat boiler, particularly preferably a corner tube boiler, comprising downcomers, collectors, distributors and risers, which form at least part of a circuit for a medium to be heated, at least two drums (1) being connected to the circuit for separation of the water-steam mixture into steam and water, **characterized in that** the ratio of diameter D to wall thickness s of the drums is: D/s ≥ 15, wherein the drums (1) are arranged in the high pressure part of the boiler plant, i.e. in a part of the plant which is configured to operate at over 40 bar, and **in that** the diameter D of the drums in relation to the length L of the drums amounts to: D/L = 0.03 to 0.5, in particular 0.05 to 0.3.

2. The boiler plant according to any one of the preceding claims, wherein at least one of the drums (1) has a collector function.

3. A method for operating a boiler plant according to one of Claims 1 and 2, in which heat is generated in the boiler plant and transferred to a medium, in particular water, in the circuit and separation of the water-steam mixture into steam and water is carried out in both drums (1).

4. Use of a boiler plant according to one of Claims 1 and 2 to produce heat and transfer it to a medium, in particular to water.

## Revendications

1. Chaudière destinée à chauffer un milieu, en particulier chaudière à circulation naturelle ou chaudière à circulation forcée ou chaudière de récupération, de manière particulièrement préférée chaudière à tubes d'angle, comprenant des tubes de chute, des collecteurs, des distributeurs et des tubes de montée, qui forment au moins une partie d'un circuit d'un milieu à chauffer, au moins deux tambours (1) pour une séparation du mélange eau-vapeur en vapeur et en eau étant raccordés au circuit, **caractérisée en ce que** le rapport entre le diamètre D et l'épaisseur de paroi s du tambour est de : D/s ≥ 15, les tambours (1) étant disposés dans la partie haute pression de la chaudière, c'est-à-dire dans une partie de l'installation qui est conçue pour un fonctionnement à plus de 40 bar, et **en ce que** le diamètre D des tambours par rapport à la longueur L des tambours est de : D/L = 0,03 à 0,05, en particulier 0,05 à 0,3.

2. Chaudière selon l'une quelconque des revendications précédentes, dans laquelle au moins un des tambours (1) a une fonction de collecteur.

3. Procédé de fonctionnement d'une chaudière selon une des revendications 1 et 2, dans laquelle de la chaleur est générée dans la chaudière et est transférée à un milieu, en particulier de l'eau, dans le circuit et une séparation du mélange eau-vapeur en vapeur et en eau est effectuée dans les deux tambours (1).

4. Utilisation d'une chaudière selon une des revendications 1 et 2 pour la génération de chaleur et le transfert à un milieu, en particulier à de l'eau.
